# EUROPÄISCHE PATENTSCHRIFT

(11) **EP 0 538 744 B1**
(45) Veröffentlichungstag und Bekanntmachung des Hinweises auf die Patenterteilung: **27.12.1995**
(21) Anmeldenummer: 92117687.1
(22) Anmeldetag: 16.10.1992
(51) Int. Cl.: B65H 19/18, B65H 19/20

(54) **Rollenrotationsdruckmaschine mit einer Bahnzuführungsvorrichtung für Papierrollenwechsel.**
Rotary printing press with a paper feed device for changing paper rolls.
Machines rotatives à impression avec dispositif d'alimentation de bande pour le changement de rouleaux de papier.

(30) Priorität: 24.10.1991 DE 4135101
(43) Veröffentlichungstag der Anmeldung: 28.04.1993
(73) Patentinhaber: KOENIG & BAUER-ALBERT AKTIENGESELLSCHAFT, 97080 Würzburg (DE)
(72) Erfinder: Röder, Klaus, W-8700 Würzburg (DE)

(56) Entgegenhaltungen:
- AT-B- 320 427
- AT-B- 328 854
- AT-B- 364 795
- AT-B- 381 682

## Beschreibung

Die Erfindung betrifft eine Rollenrotationsdruckmaschine mit einer Bahnzuführungsvorrichtung gemäß dem Oberbegriff des Patentanspruches 1.

Durch die AT-B-3 28 854 ist eine Rollenrotationsdruckmaschine mit einer Bahnführungsvorrichtung zum fliegenden Papierrollenwechsel bekanntgeworden. Die Papierrollen werden von am Maschinengestell befestigten Armen getragen. Es ist eine Klebewalze zum fliegenden Verbinden von Papierbahnen an je einem in Richtung auf die Aufnahmedorne der Papierrollen bewegbarer Klebewagen vorhanden. Diese Klebewalze ist jedoch starr am Klebewagen befestigt. Außerhalb des Klebewagens ist eine steuerbare Trenneinrichtung zum Trennen einer Papierbahn vorgesehen.

Durch die AT-B-3 81 682 ist eine Rollenrotationsdruckmaschine mit einer Bahnzuführungsvorrichtung zum Papierrollenwechsel bekanntgeworden. Ein fliegender Papierrollenwechsel ist nicht möglich.

Der Erfindung liegt die Aufgabe zugrunde, eine einfache raumsparende Bahnzuführungsvorrichtung für eine Papierrollenwechselvorrichtung für fliegenden Rollenwechsel für eine Rollenrotationsdruckmaschinen zu schaffen.

Erfindungsgemäß wird diese Aufgabe durch die Merkmale der Kennzeichen des Patentanspruches 1 gelöst.

Die Vorteile der vorliegenden Erfindung bestehen insbesondere darin, daß eine Papierzuführungsvorrichtung für fliegenden Rollenwechsel geschaffen worden ist, welche grubenlos ausgeführt worden ist, bei erheblich niedriger Bauhöhe. Der Einsatz eines Papierspeichers während des Rollenwechsels ist auch bei laufender Produktion nicht erforderlich.

Die Erfindung soll nachstehend an einem Ausführungsbeispiel näher erläutert werden. In den zugehörigen Zeichnungen zeigen
- Fig. 1: die Vorderansicht der Bahnzuführungsvorrichtung;
- Fig. 2: die vergrößerte Darstellung eines Klebewagens, jedoch waagerecht dargestellt;
- Fig. 3: die Ansicht A nach Fig. 2;
- Fig. 4: die Darstellung eines Antriebes für einen Klebewagen nach Fig. 2, ebenfalls waagerecht dargestellt;
- Fig. 5: die Ansicht B nach Fig. 3.

Fig. 1 zeigt die Vorderansicht der Bahnzuführungsvorrichtung, wobei eine der beiden Seitenwände 1; 2 des Maschinengestells weggelassen worden ist. Die Seitenwände 1; 2 nehmen Tragarme 3; 4 auf, welche schwenkbar ausgebildet und mit Lagern 6; 7 versehen sein können. Am Ende der Tragarme 3; 4 befinden sich jeweils auf einem Aufnahmedorn 8; 9 gelagerte Papierrollen 11; 12, welche mit nicht dargestellten Motoren für den Rollenantrieb sowie für die Rollenbremsung ausgebildet sind. Die Tragarme 3; 4 haben ihre Arbeitsstellung in der Waagerechten. Die Seitenwände 1; 2 weisen jeweils eine erste Führungsplatte 13 auf, welche Führungsleisten 14; 16 besitzt, auf welchen Klebewagen 17; 18 in Pfeilrichtung X bewegbar sind. Fig. 1 zeigt den Klebewagen 17 in Ruhestellung und den Klebewagen 18 in Arbeitsstellung. Der Klebewagen 18 hat die gestrichelt dargestellte Position 18' in Pfeilrichtung X verlassen und nimmt die in Vollinien dargestellte Position an der Papierrolle 11 in Klebestellung ein. Die Klebewagen 17; 18 sind auf den Führungsleisten 14; 16 jeweils in Richtung der Aufnahmedorne 8; 9 der Papierrollen 11; 12 bewegbar. Die Seitenwände 1; 2 weisen eine zweite Führungsplatte 19 sowie eine Leitwalze 21, eine Tänzerwalze 22 sowie ein Zugwalzenpaar 23 auf. Eine weitere Leitwalze 24 sowie Umlenkrollen sind in der ersten Traverse 13 angeordnet.

Gemäß Fig. 2 wird eine vergrößerte Darstellung des Klebewagens 18 gezeigt, wobei die Antriebselemente für die Fortbewegung des Klebewagens 18 hier nur andeutungsweise dargestellt sind. Der Klebewagen 18 befindet sich in Arbeitsstellung, d. h. die Klebewalze 54 drückt die Papierbahn 67 der zu Ende gehenden Papierrolle 12 an die neue Papierrolle 11 an. Der Klebewagen 18 besteht aus zwei Platten 28; 29, wobei in Fig. 2 nur die Platte 28 dargestellt ist. Die beiden Platten 28; 29 sind gemäß Fig. 2 bis 5 durch rechtwinklig zu den Plattenflächen verlaufenden und in Bewegungsrichtung X gesehen, an den Eckpunkten der Platten 28; 29 befindlichen Papierführungsspindeln 31; 32 verbunden. Auf einer in Längsrichtung zu den Platten 28; 29 verlaufenden Mittellinie 33 befinden sich die Lagerstellen für die Wellen 34; 36 der Antriebszahnräder 37; 38 sowie die Lagerstelle für die Fahrspindel 39. Die Fahrspindel 39 sowie die Wellen 34; 36 besitzen an jedem Ende eine Kurvenrolle 41, welche in einer oberen Führungsleiste 16.1 sowie einer unteren Führungsleiste 16.2 der insgesamt mit 16 bezeichneten Führungsleiste geführt ist und dient der Stabilität der Klebewagen 17; 18. Die Antriebszahnräder 37; 38 des Klebewagens 18 stehen über die Wellen 34; 36 jeweils mit einer Zahnstange 44 in Wirkverbindung. Die Zahnstange 44 ist mit der oberen Führungsleiste 16.1 fest verbunden. Die Antriebszahnräder 37; 38 kämmen mit einem weiteren Zahnrad 46, welches drehfest mit der Welle 47 eines elektrischen Antriebsmotors 48 verbunden ist. Der Motor 48 besitzt einen elektrischen Anschluß 49.

Gemäß Fig. 2 und 3 sind an dem Lagerbolzen der Papierführungswalze 31 Schwenkhebel 52 angebracht, welche die Achse 53 der Klebewalze 54 aufnimmt. Der Schwenkhebel 52 besitzt einen Anlenkpunkt 56 für den Kolben eines Arbeitszylinders 57. Der Anlenkpunkt 56 ist durch einen Gabelkopf 58 mit Bolzen gestaltet. Ein weiterer Anlenkpunkt 59 für den Arbeitszylinder 57 befindet sich auf der Platte 28. Ein Abschlagmesser 61 für die Papierbahn 67 ist über Schwenkhebel 62 durch weitere Arbeitszylinder 63 betätigbar. Der Arbeitszylinder 63 ist ebenfalls als Gabelkopf ausgebildet und im Anlenkpunkt 64 mit dem Schwenkhebel 62 und im Anlenkpunkt 66 mit der Platte 28 verbunden. Die Arbeitszylinder 57; 63 sind vorzugsweise als pneumatische Arbeitszylinder ausgeführt. Es versteht sich von selbst, daß die Antriebsmechanismen, außer dem Motor, doppelt ausgeführt sind und gemäß Fig. 5 mit der Platte 28; 29 bzw. mit der Seitenwand 1; 2 verbunden sind.

Die Funktionsweise ist wie folgt. Die Papierbahn 67 verläßt die Papierrolle 12 nach Fig. 1 und läuft über die Leitwalzen 24; 21, über die Tänzerwalze 22 und das Zugwalzenpaar 23 zur weiteren Verarbeitung in die nachfolgenden Aggregate. Nachdem der Papiervorrat auf der Papierrolle 12 ein Minimum erreicht hat, wird die Papierrolle 11 durch bekannte Mittel in Umdrehung versetzt und beschleunigt, bis die Umfangsgeschwindigkeit der Papierrollen 11; 12 gleich ist. Dann fährt der Klebewagen 18 aus der Position 18' in Richtung der Aufnahmedorne 8 der Papierrolle 11 und nimmt die von der Papierrolle 12 ablaufende Papierbahn 67 mit, so daß diese nunmehr über die Papierführungsspindeln 32; 31 und der zwischen diesen angeordneten Klebewalze 54 abläuft und dann erst an die oben beschriebene Leitwalze 24 zur Anlage kommt. Die Papierrolle 11 besitzt auf ihrer äußeren Papierbahn eine bekannte Klebevorbereitung 68, beispielsweise mit Leim, auf welche nach Abtasten einer Reflexfolie 69 durch eine nicht dargestellte Fotozelle die Klebewalze 54 den Impuls zur Verbindung der Papierbahnen erhält. Nach vollzogener Verbindung wird die Restbahn von der Papierrolle 12 durch das Abschlagmesser 61 getrennt. Der Klebewagen 18 fährt in die Ausgangsposition 18' zurück. Die Papierbahn 67 läuft nun von der Papierrolle 11 über die Leitwalze 24 weiter, wie bereits beschrieben. Statt der abgelaufenen Papierrolle 12 kann eine neue, nicht dargestellte volle Papierrolle 12' aufgenommen werden, welche nach Ablauf der Papierrolle 11 durch Betätigen des Klebewagens 17 in Richtung Aufnahmedorne 9 der Papierrolle 12' mit der Papierrolle 12' verbunden werden kann.

Die Steuerung des Papierrollenwechsels kann von Hand oder durch den Rechner der Druckeinrichtung erfolgen. Somit wird bei wesentlich niedrigerer Bauhöhe und ohne die Verwendung eines Papierspeichers in einfacher Weise bei voller Produktionsgeschwindigkeit ein fliegender Papierrollenwechsel vorgenommen.

### Teileliste

- 1: Seitenwand
- 2: Seitenwand
- 3: Tragarm
- 4: Tragarm
- 5: -
- 6: Lager
- 7: Lager
- 8: Aufnahmedorn
- 9: Aufnahmedorn
- 10: -
- 11: Papierrolle
- 12: Papierrolle
- 13: Traverse
- 14: Führungsleiste
- 15: -
- 16.1: Führungsleiste, obere
- 16.2: Führungsleiste, untere
- 16: Führungsleiste
- 16': Führungsleiste
- 17: Klebewagen
- 18: Klebewagen
- 18': Position des Klebewagens
- 19: Führungsplatte
- 20: -
- 21: Leitwalze
- 22: Tänzerwalze
- 23: Zugwalzenpaar
- 24: Leitwalze
- 25: -
- 26: -
- 27: -
- 28: Platte
- 29: Platte
- 30: -
- 31: Papierführungsspindel
- 32: Papierführungsspindel
- 33: Mittellinie
- 34: Welle
- 35: -
- 36: Welle
- 37: Antriebszahnrad
- 38: Antriebszahnrad
- 39: Fahrspindel
- 40: -
- 41: Kurvenrolle
- 42: -
- 43: -
- 44: Zahnstange
- 45: -
- 46: Zahnrad
- 47: Welle
- 48: Motor
- 49: Anschluß
- 50: -
- 51: Lagerbolzen
- 52: Schwenkhebel
- 53: Achse
- 54: Klebewalze
- 55: -
- 56: Anlenkpunkt
- 57: Arbeitszylinder
- 58: Gabelkopf
- 59: Anlenkpunkt
- 60: -
- 61: Abschlagmesser
- 62: Schwenkhebel
- 63: Arbeitszylinder
- 64: Anlenkpunkt
- 65: -
- 66: Anlenkpunkt
- 67: Papierbahn
- 68: Klebevorbereitung
- 69: Reflexfolie
- 70: -
- X: Pfeilrichtung

## Patentansprüche

1. Rollenrotationsdruckmaschine mit einer Bahnzuführungsvorrichtung zum fliegenden Papierrollenwechsel, wobei die Papierrollen an tragenden Armen in einem Maschinengestell gelagert sind und einer Klebewalze zum fliegenden Verbinden von Papierbahnen, wobei im Maschinengestell in Richtung auf die Aufnahmedorne (8; 9) der Papierrollen (11; 12) verlaufenden Führungen (14; 16; 44) mit verfahrenbaren, die Klebewalze tragende Klebewagen (17; 18) und eine steuerbare Trenneinrichtung zum Trennen einer Papierbahn vorgesehen sind, dadurch gekennzeichnet, daß auf den Klebewagen (17; 18) jeweils zwei voneinander beabstandete Papierführungsspindeln (31; 32), die steuerbare Irenneinrichtung (61) zum Trennen der Papierbahn und eine schwenkbare Klebewalze (54) angeordnet sind.

2. Rollenrotationsdruckmaschine nach Anspruch 1, dadurch gekennzeichnet, daß die Klebewalze (54) zwischen den zwei Papierführungsspindeln (31; 32) angeordnet ist.

3. Rollenrotationsdruckmaschine nach den Ansprüche 1 bis 2, dadurch gekennzeichnet, daß die Klebewagen (17; 18) einen Antrieb aufweisen, daß als Antrieb für die Klebewagen (17; 18) ein Motor (48), ein Getriebe (47; 46; 37; 38; 34) und gestellfeste Zahnstangen (44) vorgesehen sind.

4. Rollenrotationsdruckmaschine nach den Ansprüchen 1 bis 3, dadurch gekennzeichnet, daß die Klebewalze (54) und die Trenneinrichtung (61) mittels Arbeitszylinder (57; 63) betätigbar sind.

## Claims

1. Web-fed rotary printing machine having a web-feeding device for flying paper-reel change, the paper reels being mounted on carrying arms in a machine frame, and a pasting roller for the flying joining of paper webs, provision being made for guides (14; 16; 44) which run in the machine frame in the direction of the receiving arbors (8; 9) of the paper reels (11; 12) and have movable pasting carriages (17; 18) carrying the pasting roller, and a controllable severing device for severing a paper web, characterised in that on the pasting carriages (17; 18) there are arranged in each case two paper-guiding spindles (31; 32) spaced apart from one another, the controllable severing device (61) for severing the paper web and a pivotable pasting roller (54).

2. Web-fed rotary printing machine according to Claim 1, characterised in that the pasting roller (54) is arranged between the two paper-guiding spindles (31; 32).

3. Web-fed rotary printing machine according to Claims 1 to 2, characterised in that the pasting carriages (17; 18) have a drive, in that a motor (48), gearing (47; 46; 37; 38; 34) and toothed racks (44) fixed to the frame are provided as drive for the pasting carriages (17; 18).

4. Web-fed rotary printing machine according to Claims 1 to 3, characterised in that the pasting roller (54) and the severing device (61) can be actuated by means of working cylinders (57; 63).

## Revendications

1. Machine rotative à impression avec un dispositif d'alimentation de bande pour le changement au vol de rouleaux de papier, des rouleaux de papier étant montés à rotation sur des bras support dans un bâti machine et avec un rouleau de collage, pour relier, au vol, des bandes de papier, des guidages (14; 16; 44), s'étendant dans la direction des mandrins de support (8; 9) des rouleaux de papier (11; 12), avec des chariots de collage (17; 18) déplaçables portant le rouleau de collage et portant un dispositif de séparation, pouvant être commandé, pour effectuer la séparation d'une bande de papier étant prévue, caractérisée en ce que chaque fois deux broches de guidage de papier (31; 32) espacées l'une de l'autre, le dispositif de séparation (61), pouvant être commandé et destiné à assurer la séparation de bande de papier et un rouleau de collage (54) pivotant, étant disposé sur le chariot de collage (17; 18).

2. Machine rotative à impression selon la revendication 1, caractérisée en ce que le rouleau de collage (54) est disposé entre les deux broches de guidage de papier (31; 32).

3. Machine rotative à impression selon les revendications 1 à 2, caractérisée en ce que les chariots de collage (17; 18) présentent un entraînement en ce qu'est prévue comme entraînement pour les chariots de collage (17; 18) à moteur (48) une transmission (46; 47; 37; 38; 34) et des crémaillères (44) fixées au bâti.

4. Machine rotative à impression selon les revendications 1 à 3, caractérisée en ce que le rouleau de collage (54) et le dispositif de séparation (61) peuvent être actionnés au moyen de vérins (57; 63).
